# NEUE EUROPÄISCHE PATENTSCHRIFT

(11) **EP 1 119 457 B2**
(45) Veröffentlichungstag und Bekanntmachung des Hinweises auf die Entscheidung über den Einspruch: **23.07.2014**
(45) Hinweis auf die Patenterteilung: 04.12.2002
(21) Anmeldenummer: 99947434.9
(22) Anmeldetag: 29.09.1999
(51) Int. Cl.: B41C 1/045, B41M 1/10, B41M 3/14, B41N 1/06

(54) **STICHTIEFDRUCKPLATTE UND STICHTIEFDRUCKVERFAHREN ZUM VOLLFLÄCHIGEN BEDRUCKEN GROSSER FLÄCHEN**
GRAVURE PLATE AND GRAVURE PROCESS FOR FULL PRINTING OF LARGE SURFACES
PLAQUE ET PROCEDE D'HELIOGRAVURE DESTINES A L'IMPRESSION COMPLETE DE GRANDES SURFACES

(30) Priorität: 02.10.1998 DE 19845440
(43) Veröffentlichungstag der Anmeldung: 01.08.2001
(73) Patentinhaber: Giesecke & Devrient GmbH, 81677 München (DE)
(72) Erfinder: MAYER, Karlheinz, D-86169 Augsburg (DE); PLASCHKA, Reinhard, D-86949 Windach (DE); MÜLLER, Johann, D-85586 Poing (DE); FRANZ, Peter, D-85567 Bruck (DE)
(74) Vertreter: Klunker . Schmitt-Nilson . Hirsch
(86) Internationale Anmeldenummer: PCT/EP1999/007217
(87) Internationale Veröffentlichungsnummer: WO 2000/020217

(56) Entgegenhaltungen:
- EP-A- 0 477 442
- EP-A1- 0 146 151
- BE-A- 648 864
- DE-A1- 20 480 000
- GB-A- 866 070
- GB-A- 1 466 469
- GB-A- 2 030 929
- JP-A- H0 373 391
- JP-A- H1 044 635
- JP-A- H10 250 249
- US-A- 2 210 923
- US-A- 2 322 530
- US-A- 5 675 420
- US-A- 5 675 420

## Beschreibung

Die Erfindung betrifft eine Druckplatte zum vollflächigen Bedrucken großer Flächen im Stichtiefdruckverfahren, ein Verfahren zur Herstellung der Druckplatte sowie ein Verfahren zur Herstellung eines Datenträgers mit großflächigem im Stichtiefdruckverfahren hergestelltem Druckbild.

Im Stichtiefdruck werden bekanntermaßen flächige Darstellungen durch eng nebeneinander liegende Gravurlinien erzeugt, wobei die einzelnen Gravurlinien in der Regel Bruchteile eines Millimeters breit und jeweils durch ungravierte Stege voneinander getrennt sind.

Für den Druckvorgang werden die Gravurlinien der Druckplatte mit Farbe gefüllt. Die überschüssige Farbe wird mit Hilfe eines Wischzylinders oder eines Rakels so von der Druckplatte entfernt, dass die Gravurlinien bis zum Rand mit Farbe gefüllt sind. Gleichzeitig werden bei diesem Arbeitsgang die zwischen den Gravurlinien vorgesehenen Trennstege gereinigt.

Beim Druckvorgang wird schließlich mittels eines Andruckzylinders, der eine elastische Oberfläche aufweist, der zu bedruckende Datenträger, im Regelfall Papier, mit hohem Druck auf die Druckplatte aufgepresst. Der Datenträger wird dabei in die mit Farbe gefüllten Gravurlinien der Druckplatte eingedrückt und kommt so mit der Druckfarbe in Berührung. Beim Ablösen des Datenträgers zieht dieser die Druckfarbe aus den Vertiefungen der Gravurlinien heraus. Das so erzeugte Druckbild weist Drucklinien auf, die je nach Tiefe der Gravur in der Farbschichtdicke variieren.

Verwendet man im Stichtiefdruck lasierende Druckfarben, so erhält man beim Bedrucken eines weißen Datenträgers mit geringen Farbschichtdicken helle Farbtöne, beim Bedrucken mit dicken Farbschichten dunklere Farbtöne.

Im Vergleich zu anderen gängigen Druckverfahren können mit dem Stichtiefdruckverfahren Druckbilder mit sehr großen Farbschichtdicken erzeugt werden. Die damit erzeugten Druckbilder sind bei Verwendung entsprechend tiefer Gravuren sogar manuell fühlbar. Durch Verwendung entsprechend feiner Gravuren sind im Gegensatz dazu aber auch extrem feine, gestochen scharfe Drucklinien möglich.

Obwohl mit dem Stichtiefdruckverfahren sehr hochwertige, in Linienstrukturen aufgelöste Druckbilder hergestellt werden können, hat es den Nachteil, dass größere durchgehende Druckflächen, d.h. Linien mit einer Breite von ca. einem Millimeter und mehr nicht herstellbar sind. Dies ist darin begründet, dass beim Wischen der eingefärbten Druckplatte im Bereich großflächiger Gravuren nicht nur die überschüssige Farbe entfernt wird, sondern auch Farbe aus der Gravur. Dadurch wird in diesen Gravurbereichen die Farboberfläche unter das Oberflächenniveau der Druckplatte abgesenkt. Da nun das in die gravierten Bereiche der Druckplatte eingepresste Papier nicht an allen Stellen die Farboberfläche erreicht, entstehen Lücken im Druckbild, die den Druck unbrauchbar machen.

Aufgabe der vorliegenden Erfindung ist es daher, Maßnahmen vorzusehen, die es erlauben, großflächige Druckbildbereiche im Stichtiefdruckverfahren vollflächig so zu drucken, dass für den Betrachter ein gleichmäßiger Farbeindruck erzeugt wird.

Diese Aufgabe wird erfindungsgemäß durch die Merkmale der unabhängigen Ansprüche gelöst. Weiterbildungen sind den Unteransprüchen zu entnehmen.

Die Erfindung geht von der Erkenntnis aus, dass beim Wischen des Druckzylinders bzw. der Druckplatte ein störendes Auswischen von Druckfarbe aus dem Bereich der Gravur verhindert werden kann, wenn in der Gravur sogenannte Trennstege vorgesehen werden, die das Einwirken des Wischzylinders auf die in der Gravur der Druckplatte eingebrachte Druckfarbe verhindern oder möglichst gering halten. Es wird vermutet, dass die beim Wischvorgang vom Wischzylinder über die Druckplattenoberfläche geschobene, aus überschüssiger Druckfarbe bestehende Woge aufgrund hydrodynamischer Effekte auch Farbanteile aus der Gravur herauszieht. Die Trennstege verhindern offenbar, dass die in der Gravur befindliche Druckfarbe im Gesamtvolumen bewegt und mit der Farbwoge des Wischzylinders mitgezogen wird. Die Trennstege unterteilen somit eine großflächigere Gravur in aneinandergrenzende "Kammern" oder Kanäle, die zwar beim Druckvorgang ein Entnehmen der Druckfarbe senkrecht zur Druckplattenoberfläche ermöglichen, nicht aber während des Wischvorganges parallel zur Druckplattenoberfläche.

Die Trennstege werden bevorzugt quer zur Drehrichtung des Druckzylinders angeordnet. In dieser Anordnung bewirken sie beim Wischvorgang offenbar ein Abscheren der Farbwoge und damit eine hydrodynamische Entkopplung der in der Gravur befindlichen Druckfarbe von dem an der Druckplattenoberfläche stattfindenden Wischvorgang.

In den Fällen, in denen eine Anordnung der Trennstege quer zur Wischrichtung nicht möglich ist, bewirken die Trennstege zumindest eine Unterteilung der großflächigen Gravuren und geben diesen hinsichtlich des Auswischens von Farbe eine ähnliche Funktionalität, wie sie bei feinstrukturierten Gravuren existiert.

Berücksichtigt man den erfindungsgemäßen Grundgedanken in optimierter Form, so sind die Gravurbereiche bevorzugt quer zur Wischrichtung mit Trennstegen auszustatten. Für Gravurlinien, die längs der Wischrichtung verlaufen, ergibt sich daraus eine Unterteilung der Gravurlinien in aneinander gereihte Teilabschnitte. Die quer oder diagonal zur Wischrichtung verlaufenden Gravuren werden zumindest in Längsrichtung der Gravurlinie unterteilt, wobei die Trennstege bevorzugt parallel zu den Gravurkanten verlaufen.

In den Fällen, in denen die Gravur nicht nur aus sehr breiten Gravurlinien besteht, sondern auch großflächige Gravurelemente enthält, die in x- und y-Richtung ähnliche Ausdehnungen aufweisen, ist es auch möglich, die Trennstege rasterförmig auszuführen, d.h. sich kreuzende Trennstege vorzusehen, die in Bezug auf die Wischrichtung z.B. längs und quer verlaufen. Ebenso ist es möglich, Trennstege in Form konzentrischer Kreise wabenförmig oder dergleichen vorzusehen. Eine derartige Ausbildung der Trennstege hat nicht nur den Vorteil, dass die Funktion der Trennstege unabhängig von der Wischrichtung in jedem Fall gewährleistet ist, sie sorgt auch dafür, dass die Trennstege eine erhöhte mechanische Stabilität erhalten.

Das erfindungsgemäße Vorsehen von Trennstegen in der Gravur der Stichtiefdruckplatte erweist sich bereits ab einer Gravurlinienbreite größer 0,5 mm als besonders vorteilhaft. Bei Gravurlinien mit einer Breite von 1 mm und mehr erweisen sie sich als nahezu unerlässlich.

Die Höhe der Trennstege kann, wie Versuche zeigten, in einer relativ großen Spanne variiert werden. Enden die Trennstege auf Höhe der Druckplattenoberfläche ist darauf zu achten, dass die im Querschnitt betrachtete Trennstegform keilförmig spitz zuläuft. Dadurch wird sichergestellt, dass einerseits die Unterteilung der Gravur in voneinander getrennte Kanäle oder Kammern in optimaler Form erfolgt, andererseits aber die scharfkantigen Trennstege keine Unterbrechung der Druckfläche zur Folge haben.

Senkt man die Trennstegoberkanten unter das Niveau der Druckplattenoberfläche ab, kann die Querschnittsform der Trennstege nahezu beliebig von der Keilform abweichen, d.h. auch trapezförmig, abgerundet oder auch anders gestaltet sein, jedoch sind nur keilförmig spitz zulaufende Trennstegformen patentgemäß. Da die Oberkante der Trennstege in diesem Fall stets unter dem Niveau der Druckplattenoberfläche angeordnet und somit stets mit Druckfarbe überdeckt wird, ist auch in jedem Fall die Erzeugung einer durchgehenden Druckfläche sichergestellt.

Es hat sich gezeigt, dass bei Verwendung von Trennstegen, deren Oberkante exakt auf dem Niveau der Druckplattenoberfläche endet, die Oberfläche des Wischzylinders relativ schnell abgenutzt wird. Eine Absenkung der Trennstegoberkante um mindestens 2 µm bis 5 µm beseitigt dieses Problem. Aus diesem Grund ist eine derartige Minimalabsenkung in jedem Fall empfehlenswert.

Versuche haben außerdem ergeben, dass auch eine deutlich stärkere Absenkung der Trennstegoberkanten möglich ist. Demnach ist bezogen auf die Gravurtiefe eine Absenkung bis auf ca. 50 % unter das Niveau der Druckplattenoberfläche möglich.

Es hat sich auch gezeigt, dass die Trennstege, soweit sie bezogen auf die Gravurtiefe eine Höhe, die nachfolgend auch als Amplitude bezeichnet wird, von mehr als 50 % aufweisen, an der damit erzeugten Druckfläche "Einkerbungen" in der Farbschichtoberfläche bewirken. Obwohl die mit einer derartigen großflächigen Gravur erzeugte Druckfläche durchgehend mit Farbe bedruckt ist, weist sie somit ein Oberflächenrelief auf, das von den Trennstegen herrührt. Das Oberflächenrelief ist dabei besonders stark ausgebildet wenn die Trennstegamplitude im Bereich von 75 % bis 100 % der Gravurtiefe gewählt wird. Bei geringeren Amplituden, z.B. im Bereich von etwa 60 % wird dieses Oberflächenrelief immer schwächer, bis es schließlich bei einer Amplitude von etwa 50 % vollständig verschwindet. Unterschreitet man den Wert von 50 %, so ist gerade bei tieferen Gravuren zunehmend mit Druckfehlern in Form von Lücken oder Aussetzern zu rechnen, durch die der Druck unbrauchbar wird.

Anhand der Versuche zeigte sich schließlich, dass Gravurtiefen von 5 µm bis ca. 150 µm erfindungsgemäß hervorragend verwendbar sind. Als bevorzugte Gravurtiefe stellte sich für die Herstellung gängiger Druckbilder der Bereich von 10 µm bis 60 µm heraus. Bei Verwendung üblicher Stichtiefdruckfarben erhält man damit Farbschichten mit eher lasierendem Farbeindruck und schon geringfügige Änderungen der Gravurtiefe führen zu visuell gut wahrnehmbaren Änderungen des Farbtons. Gravuren mit einer Tiefe im Bereich von ca. 60 µm bis 100 µm eignen sich besonders zum Drucken von Farbschichten mit einem gesättigten, deckenden Farbeindruck. Selbstverständlich variieren die exakten Werte, je nachdem ob es sich um eine helle oder dunkle Farbe handelt.

Gravuren mit einer Tiefe von 100 µm und mehr eignen sich besonders zur Erzeugung von Farbschichtstrukturen mit einem mit dem Tastsinn gut wahrnehmbaren Relief.

Je feiner die durch das Oberflächenrelief dargestellte Feinstruktur der gedruckten Fläche ist, um so weniger tritt sie bei Betrachtung ohne Hilfsmittel (Lupe) in Erscheinung. Dies gilt zumindest für Feinstrukturen, die auf Trennstege mit einem Abstand von ca. 20 µm bis 150 µm und keilförmiger Trennstegform zurückzuführen sind. Trennstege mit einem Abstand von 150 µm bis ca. 400 µm sind mit dem unbewaffneten Auge bereits erkennbar, stören den flächigen Gesamteindruck der gedruckten Farbfläche aber in keiner Weise. Verwendet man anstelle der erfindungsgemäßen keilförmig spitz zulaufenden Trennstege ein trapezförmiges Querschnittsprofil, werden die im Oberflächenrelief vorliegenden Einkerbungen breiter, d.h. flächiger. Mit derartigen Strukturen ist ein gestalterischer Einfluss auf die zu druckende Fläche möglich, indem z.B. das durch die Trennstege gebildete Raster auch als gestalterisches Element in Erscheinung tritt. Werden die Trennstege nicht rasterartig, sondern in Form von Schriftzeichen, Bildzeichen oder dergleichen in die Gravur eingearbeitet sind auch diese Schrift- oder Bildzeichen in der gedruckten Fläche erkennbar.

Vergrößert man den Trennstegabstand deutlich über 500 µm, treten zunehmend die eingangs erwähnten Druckfehler in Form von Farblücken, Aussetzern, Flecken oder dergleichen auf.

Bedenkt man, dass die Herstellung von Stichtiefdruckplatten bereits zu den aufwendigsten Verfahren zur Herstellung von Druckplatten zählt, ist auch leicht nachzuvollziehen, dass das zusätzliche Vorsehen von Trennstegen in der Gravur ganz erhebliche zusätzliche Probleme aufwirft. Dies gilt umso mehr, da für die erfindungsgemäße Funktion nicht nur Form, Amplitude und Anordnung der Trennstege, sondern auch eine Präzision im Mikrometerbereich notwendig ist. Manuell oder mittels Ätzung sind derartige Druckplatten nicht herstellbar. Die erfindungsgemäßen Drucke und Druckplatten gewährleisten daher ein hohes Maß an Sicherheit gegen Fälschung und Nachahmung.

Die Herstellung derartiger Druckplatten ist allerdings durch eine Graviervorrichtung der Anmelderin möglich, wie sie in der WO 97/48555 beschrieben ist. Mit dieser Vorrichtung ist die Möglichkeit gegeben, Stichtiefdruckplatten computergesteuert zu fräsen. Dazu werden die Linien einer zweidimensionalen Strichzeichnung mittels eines Computers erfasst und die Flächen jeder einzelnen Linie exakt definiert. Mit einem Gravurwerkzeug, z.B. einem rotierenden Stichel oder einem Laserstrahl wird zunächst die Außenkontur dieser Flächen graviert, um die Fläche sauber zu umranden. Anschließend wird der umrandete Bereich der Fläche mittels demselben oder einem anderen Gravurwerkzeug ausgeräumt, so dass die gesamte Linie entsprechend der Strichvorlage exakt graviert ist. Je nach Art und Führung des Gravurwerkzeugs kann dabei am Grund der Gravur sowohl eine gewisse Rauigkeit (statt glatter Fläche) erzeugt werden, als auch die erfindungsgemäßen Trennstege mit beliebiger Amplitude, unterschiedlichem Flankenwinkel oder präzis vorgegebener Querschnittsform. Wichtig ist dabei, wie eingangs bereits erwähnt, dass für die erfindungsgemäße Funktion die Trennstege eine Mindestamplitude von ca. 50 % der Gravurtiefe aufweisen sollten. Wird dieser Wert deutlich unterschritten, haftet die Druckfarbe zwar am Grund der Gravur besser als bei glattem Gravurgrund, jedoch sind bei großflächigen Gravurelementen die eingangs erwähnten Druckfehler nicht zu vermeiden.

Mit der Erfindung werden völlig neue Möglichkeiten bei der Gestaltung von Stichtiefdruckplatten geboten. Dabei ist es durch Verwendung von großflächig druckenden Gravuren nun auch möglich, Gravurlinien mit einer Breite von 1 mm bis 10 mm und mehr herzustellen und dies bei Farbschichtdicken von 40 µm und mehr. Ebenso sind durchgehende geometrische Flächen von einigen Quadratzentimetern Größe ohne Probleme im Stichtiefdruck umsetzbar.

Die Feinstruktur der Druckfläche kann sowohl in Form eines Rasters als auch in Form von Schrift- oder Bildzeichen vorliegen. Selbst wenn die gröbste Feinstruktur (Trennstegabstand in der Größenordnung von 500 µm) gewählt wird, kann diese mit keinem bekannten Druckverfahren nachgeahmt werden, wodurch die Fälschungssicherheit der entsprechend bedruckten Datenträger erheblich gesteigert wird. Die Feinstruktur weist somit nicht nur die Verwendung des an sich schon hochwertigen Stichtiefdruckverfahrens nach, sondern auch die Verwendung der in der WO 97/48555 beschriebenen Gravurvorrichtung, die wegen hoher Kosten keinem Fälscher zur Verfügung steht.

Weitere Vorteile ergeben sich aus der Beschreibung der folgenden Ausführungsbeispiele. Es zeigen:
- Fig. 1 bis 6: jeweils einen Ausschnitt einer Druckplatte mit einer Gravur im Querschnitt.

Fig. 1 zeigt einen Ausschnitt einer Druckplatte 1, deren Oberfläche 2 mit einer Gravur 3 vorgegebener Tiefe t versehen ist, die der Aufnahme von Druckfarbe dient. Die im Querschnitt dargestellten Gravuren verlaufen linienförmig, senkrecht zur Papierebene und sind so ausgebildet, dass zwischen den parallel verlaufenden Vertiefungen Trennstege 4 vorhanden sind, deren Oberkante 5 auf dem Niveau der Druckplattenoberfläche 2 liegt. Die Trennstege 4 verhindern einerseits das Auswischen der Druckfarbe aus den durch die Gravur 3 gebildeten Vertiefungen und bewirken andererseits eine Strukturierung der auf ein Substrat übertragenen Farbschicht. Das Substrat wird im Bereich der Gravur flächendeckend mit Farbe bedruckt.

Der Versatz, mit dem die parallel verlaufenden Gravuren 3 erzeugt werden entspricht dem Abstand d der Trennstegoberkanten 5. Für den in den Fig. 1 bis 3 dargestellten Fall, bei dem der Versatz des Gravierwerkzeugs während der Gravierung der Vertiefungen 3 den Trennstegoberkantenabstand d entspricht, liegt der Abstand d vorzugsweise im Bereich von 20 µm bis 150 µm, wobei ein Abstand von etwa 50 µm für die Erzeugung von ohne Hilfsmitteln nicht erkennbarer Feinstruktur besonders bevorzugt ist.

Die durch die Trennstege erzeugte Modulation der Farbschichtdicke erzeugt in der aufgedruckten Farbschicht eine Feinstruktur, die bei normaler Betrachtung mit bloßem Auge nicht aufgelöst wird und daher als verborgenes, weder elektrofotografisch noch mit anderen Druckverfahren reproduzierbares Sicherheitsmerkmal dienen kann.

Trotz der feinen Strukturierung der gedruckten Farbschicht wird für das menschliche Auge ein homogener Farbeindruck erzeugt. Die Intensität des Farbeindrucks bzw. der wahrgenommene Farbton hängen von der mittleren Farbschichtdicke ab und kann bei gegebenem Flankenwinkel α durch die Gravurtiefe t eingestellt werden.

In Fig. 2 ist eine Druckplatte im Querschnitt dargestellt, mit der eine im Mittel dünnere Farbschicht gedruckt werden kann, die einen helleren Farbton erzeugt. Die gravierten Flächen der in Fig. 1 und 2 dargestellten Druckplatten sind gleich groß und die Gravuren 3 besitzen den gleichen Flankenwinkel α. Aufgrund der in Fig. 2 geringeren Gravurtiefe t wird ein geringerer Abstand d für den Versatz der Gravurlinien gewählt. Für das Drucken zusammenhängender Farbflächen ist wesentlich, dass unter Berücksichtigung des Flankenwinkels α die Gravurtiefe t und der Abstand d der Trennstegoberkanten 5 so gewählt werden, dass innerhalb eines gravierten Bereichs auf dem Niveau der Druckplattenoberfläche 2 keine ebenen Plateaus entstehen.

In Fig. 3 besitzt die gravierte Fläche die gleiche Ausdehnung wie in den Beispielen der Fig. 1 und 2. Die Gravurtiefe t ist die gleiche wie in Fig. 1. Obwohl die Trennstege 4 einen anderen Flankenwinkel β besitzen, weist eine mit einer Druckplatte gemäß Fig. 3 übertragene Farbschicht die gleiche mittlere Schichtdicke auf, wie eine mit einer Druckplatte gemäß Fig. 1 gedruckte. Trotz unterschiedlichem Abstand d der Trennstege 5 und damit unterschiedlicher Feinstruktur, werden mit den Druckplatten der Fig. 1 und 3 Flächen mit gleichem Farbton gedruckt.

Die Druckplatten gemäß den Fig. 2 und 3 weisen dagegen den gleichen Trennstegabstand d auf und erzeugen dadurch eine Feinstruktur gleicher Periodizität, führen aufgrund der unterschiedlichen Flankenwinkel (α, β) aber zu Farbschichten unterschiedlicher mittlerer Dicke und unterschiedlicher Tönung.

Die Gravuren 3 werden vorzugsweise mit rotierenden Sticheln erzeugt, deren Spitzenwinkel, gemessen zur Mittellinie des Stichels, dem Flankenwinkel der Gravur entspricht. Die Flankenwinkel liegen vorzugsweise im Bereich von 15° bis 60°, besonders bevorzugt wird der Bereich von 30° bis 50°. Insbesondere mit den bevorzugten Spitzenwinkeln weisen mechanische Gravierwerkzeuge eine erhöhte Standzeit auf. Druckplatten mit den bevorzugten Flankenwinkeln lassen sich durch Abformtechniken leichter vervielfältigen und haben außerdem besonders günstige drucktechnische Eigenschaften. Als Trennstegform (Querschnitt), werden keilförmige Geometrien verwendet. Es sind jedoch auch beliebige andere, insbesondere wellen- oder sinusförmige Geometrien denkbar, aber nur keilförmig spitz zulaufende Trennstegformen sind patentgemäß. Die Form des Querschnitts der Trennstege 4 wird lediglich durch die Gestaltungsmöglichkeiten der Kontur eines Gravurwerkzeugs beschränkt.

Soll die Farbschichtdicke im Übergangsbereich von einer Feinstrukturlinie zur benachbarten lediglich auf einen von Null verschiedenen Wert reduziert werden, eignen sich hierzu Strukturen, wie sie in den Fig. 4 und 5 dargestellt sind.

Eine Druckplatte gemäß Fig. 4 wird erzeugt, indem die nach außen zeigenden Enden der Trennstege nach Gravur der die Feinstruktur bildenden Vertiefungen entfernt werden. Alternativ kann auch der gesamte mit einer Gravur zu versehende Bereich zunächst in der Tiefe a abgeräumt werden und anschließend die die Feinstruktur bildenden Vertiefungen graviert werden. Die nach außen weisenden Enden der Trennstege werden dadurch um den Wert a unter das Niveau der Druckplattenoberfläche 2 abgesenkt. Die verbleibende Höhe der Trennstege wird im Folgenden als Amplitude b bezeichnet und ergibt sich aus der Differenz von Gravurtiefe t und Trennstegabsenkung a. Ein mit einer solchen Druckplatte bedrucktes Substrat wird im Bereich der Gravur flächendeckend mit einer Farbschicht der Dicke a versehen, die zusätzlich mit einer Feinstruktur der maximalen Amplitude b moduliert ist. Die in diesem Beispiel als Plateau ausgebildeten oberen Enden der Trennstege erzeugen im Druckbild feine helle Linien. Bei entsprechender Führung der die Trennstege 4 erzeugenden Gravurlinien können die von den trapezförmigen Trennstegen 4 im Druckbild erzeugten hellen Linien Muster, Schrift- oder Bildzeichen wiedergeben.

Gemäß der in Fig. 5 dargestellten Ausführungsform kann eine Trennstegabsenkung a auch dadurch erreicht werden, dass bei gegebenem Flankenwinkel α und gegebener Gravurtiefe t der Versatz zwischen den einzelnen Gravurlinien so klein gewählt wird, dass die Trennstegoberkante 5 unterhalb des Niveaus der Druckplattenoberfläche 2 liegt.

Eine Trennstegabsenkung ist vorteilhaft, weil dadurch die Kunststoffoberfläche des Wischzylinders nicht in direkten Kontakt mit den scharfkantigen Trennstegen 4 kommt und dadurch Verschleiß und Abnutzung an der Wischzylinderoberfläche als auch an den feinen gravierten Strukturen der Druckplatte reduziert werden. Die Trennstegabsenkung a beträgt vorzugsweise 2µm bis 5 µm unter dem Niveau der Druckplattenoberfläche 2. Um eine saubere Wiedergabe der Gravur als Feinstruktur der übertragenen Farbschicht zu gewährleisten, sollte die Amplitude b mehr als 50 % der Gravurtiefe t betragen.

Fig. 6 zeigt eine Variante der erfindungsgemäßen, mit Trennstegen ergänzten Gravur. Bei dieser Ausführungsform sind die Trennstege 4 in größerem Abstand d angeordnet. Im Gegensatz zu den Ausführungsbeispielen der Fig. 1 bis 5 entspricht der Trennstegabstand d hier nicht dem Versatz des Gravierwerkzeugs während der Gravierung der Vertiefungen. Vorzugsweise ist der Abstand d kleiner al 500 µm. Zwischen den Trennstegen 4 sind horizontale Bodenflächen 6 der Gravur vorgesehen, die zur Verbesserung der Farbhaftung eine gezielt eingestellte Oberflächenrauigkeit aufweisen. Die Einstellung der Oberflächenrauigkeit erfolgt durch die Auswahl der Geometrie des Spitzenwinkels und Spitzenradius des Gravierwerkszeugs sowie durch Vorgabe geeigneter Werte für den Versatz zwischen zwei Gravurlinien quer zur Gravurrichtung.

Gemäß einer bevorzugten Ausrührungsform der Erfindung wird die Gravur 3 derart in eine Druckplattenoberfläche 2 eingebracht, dass die Gravurtiefe innerhalb der gravierten Fläche nicht konstant ist, sondern in einer Richtung kontinuierlich zu- bzw. abnimmt (Fig. 7a, 7b). Die Variation der Gravurtiefe erfolgt vorzugsweise so, dass die tiefsten Punkte jeder Gravurlinie auf einer zur Druckplattenoberfläche schiefen Ebene liegen. Es ist auch möglich, die Gravurtiefe so zu verändern, dass die in einer Querschnittsebene der Druckplatte liegenden tiefsten Punkte auf einer gekrümmten Kurve liegen, deren Verlauf beispielsweise durch eine Parabel ober Hyperbel beschrieben werden kann. Durch die Gravurtiefenvariation kann der wahrgenommene Farbton innerhalb einer zusammenhängend gedruckten Farbfläche variiert werden, insbesondere wenn die Tiefenvariation zwischen 5 µm und 60 µm erfolgt.

In der Ausführungsform gemäß Fig. 6a ist der Trennstegabstand d und die Höhe der Trennstege in der gesamten Gravur konstant, während in der Variante gemäß Fig. 76b Abstand und Höhe der Trennstege mit der Gravurtiefe zunehmen (d₁ > d₂).

Es ist möglich, auf einer Druckplatte Gravuren unterschiedlicher Art und Gestaltung sowie mit verschiedenen Trennstegformen zu kombinieren. Es ist ebenso denkbar, Flächen mit unterschiedlichen Gravurtypen oder Trennstegformen aneinander grenzen zu lassen als auch innerhalb einer abgeschlossenen gravierten Fläche entsprechende Variationen vorzunehmen. Ferner kann einer ersten Gravur eine zweite überlagert werden. Wird die erste Gravur von parallelen, vorzugsweise geraden Gravurlinien gebildet und die zweite Gravur ebenfalls von parallelen, vorzugsweise geraden Gravurlinien, entsteht ein sogenanntes Kreuzlinienraster. Bilden die Linien der ersten und zweiten Gravur zueinander einen Winkel zwischen 20° und 90°, insbesondere von 40° bis 70°, verfügt die sich daraus ergebende Gravur über eine besonders gute Farbhaftung, was sich günstig auf die drucktechnischen Eigenschaften einer entsprechend gravierten Druckplatte auswirkt. Die damit gedruckten Farbschichten weisen außerdem einen besonders gleichmäßigen Farbton auf.

Die erste und die überlagerte zweite Gravur können mit Gravierwerkzeugen unterschiedlicher Geometrie sowie mit unterschiedlicher Gravurtiefe und/oder unterschiedlichem Gravurlinienversatz erzeugt werden. Jm Falle des bevorzugten Kreuzlinienraster führt dies zu periodisch unterbrochenen Trennstegen.

## Patentansprüche

1. Stichtiefdruckplatte (1) zum vollflächigen Drucken zusammenhängender Druckbildbereiche, bei der das Druckbild in Form einer Gravur (3) in die Druckplattenoberfläche (2) eingearbeitet ist, **dadurch gekennzeichnet, dass** in den gravierten, farbaufnehmenden Bereichen Trennstege (4) vorgesehen sind, welche die gravierten Bereiche in Teilbereiche aufteilen, wobei die Trennstege (4) derart gestaltet sind, dass sie keine Flächen in Höhe der Druckplattenoberfläche aufweisen und das Verhältnis (b:t) zwischen Trennsteghöhe (b) und Gravurtiefe (t) im Bereich von 0,5 bis 1 liegt, wobei die Form der Trennstege im Querschnitt betrachtet keilförmig spitz zuläuft.

2. Druckplatte nach Anspruch 1, **dadurch gekennzeichnet, dass** die gravierten Bereiche Gravurlinien und/oder großflächige Gravurelemente sind.

3. Druckplatte nach Anspruch 2, **dadurch gekennzeichnet, dass** die Gravurlinien breiter als 0,5 mm, bevorzugt breiter als 1,0 mm sind.

4. Druckplatte nach einem der Ansprüche 1 bis 3, **dadurch gekennzeichnet, dass** die gravierten Bereiche Gravurlinien sind, und die Trennstege (4) quer zur Gravurlinie verlaufen, so dass aneinander gereihte Teilabschnitte entstehen, und die Trennstege (4) quer oder diagonal zur Wischrichtung verlaufen.

5. Druckplatte nach einem der Ansprüche 1 bis 3, **dadurch gekennzeichnet, dass** die gravierten Bereiche Gravurlinien sind, und die Trennstege parallel zur Gravurlinie und quer oder diagonal zur Wischrichtung verlaufen.

6. Druckplatte nach Anspruch 1, **dadurch gekennzeichnet, dass** die Trennstege (4) in dem Gravurbereich so angeordnet sind, dass sie eine gleichmäßige Feinstruktur in Form eines Rasters oder regelmäßigen Musters bilden.

7. Druckplatte nach Anspruch 6, **dadurch gekennzeichnet, dass** das Raster ein Linien- oder Kreuzlinienraster ist.

8. Druckplatte nach Anspruch 7, **dadurch gekennzeichnet, dass** das Kreuzlinienraster aus einer ersten Gravur mit parallelen, vorzugsweise geraden Gravurlinien und einer der ersten Gravur überlagerten zweiten Gravur mit parallelen, vorzugsweise geraden Gravurlinien besteht.

9. Druckplatte nach Anspruch 8, **dadurch gekennzeichnet, dass** die Linien der ersten und zweiten Gravur zueinander einen Winkel zwischen 20° und 90°, insbesondere von 40° bis 70° bilden.

10. Druckplatte nach einem der Ansprüche 1 bis 9, **dadurch gekennzeichnet, dass** die Oberkanten der Trennstege (4) in einem gegenseitigen Abstand (d) angeordnet sind, der größer oder gleich der Eingriffsbreite eines zur Gravierung des Gravurbereichs verwendeten Gravurwerkzeugs ist.

11. Druckplatte nach einem der Ansprüche 1 bis 10, **dadurch gekennzeichnet, dass** der gegenseitige Abstand (d) der Oberkanten (5) der Trennstege (4) kleiner als 500 µm ist.

12. Druckplatte nach Anspruch 11, **dadurch gekennzeichnet, dass** der gegenseitige Abstand (d) der Oberkanten (5) der Trennstege (4) 20 µm bis 150 µm beträgt.

13. Druckplatte nach Anspruch 12, **dadurch gekennzeichnet, dass** der gegenseitige Abstand (d) der Oberkanten (5) der Trennstege (4) 50 µm beträgt.

14. Druckplatte nach einem der Ansprüche 1 bis 13, **dadurch gekennzeichnet, dass** die Oberkanten (5) der Trennstege (4) eine Absenkung (a) von mindestens 2 µm bis 5 µm gegenüber der Druckplattenoberfläche (2) aufweisen.

15. Druckplatte nach einem der Ansprüche 1 bis 14, **dadurch gekennzeichnet, dass** die Trennstege (4) eine Trennsteghöhe (b) im Bereich von 3 µm bis 150 µm besitzen.

16. Druckplatte nach Anspruch 15, **dadurch gekennzeichnet, dass** die Trennsteghöhe (b) im Bereich von 8 µm bis 60 µm liegt.

17. Druckplatte nach einem der Ansprüche 1 bis 16, **dadurch gekennzeichnet, dass** die Gravurtiefe (t) zwischen 5 µm und 150 µm beträgt.

18. Druckplatte nach Anspruch 17, **dadurch gekennzeichnet, dass** die Gravurtiefe (t) zwischen 10 µm und 60 µm beträgt.

19. Druckplatte nach einem der Ansprüche 1 bis 18, **dadurch gekennzeichnet, dass** die Trennstege (4) Flanken mit Flankenwinkeln (α) im Bereich von 15° bis 60° bezogen auf die Lotrechte zur Druckplattenoberfläche (2) aufweisen.

20. Druckplatte nach Anspruch 19, **dadurch gekennzeichnet, dass** die Trennstege (4) Flanken mit Flankenwinkeln (α) im Bereich von 30° bis 50° aufweisen.

21. Druckplatte nach einem der Ansprüche 1 bis 20, **dadurch gekennzeichnet, dass** die Trennstege (4) durch parallele Anordnung eine linienförmige Feinstruktur bilden.

22. Druckplatte nach Anspruch 21, **dadurch gekennzeichnet, dass** die Druckplatte (1) zur Verwendung mit einem Druckzylinder so angepasst ist, dass die linienförmige Feinstruktur im Wesentlichen parallel zur Drehachse des Druckzylinders liegt.

23. Druckplatte nach einem der Ansprüche 1 bis 22, **dadurch gekennzeichnet, dass** sowohl die Länge als auch die Breite des Gravurbereichs mehr als 1 mm beträgt.

24. Druckplatte nach einem der Ansprüche 1 bis 23, **dadurch gekennzeichnet, dass** mindestens ein erster Gravurbereich und ein zweiter Gravurbereich vorgesehen sind, die sich durch unterschiedliche Ausgestaltung der Trennstege (4) und/oder Trennsteganordnung unterscheiden.

25. Druckplatte nach Anspruch 24, **dadurch gekennzeichnet, dass** die Trennstege (4) in dem ersten Gravurbereich eine andere Orientierung aufweisen als die Trennstege (4) in dem zweiten Gravurbereich.

26. Druckplatte nach Anspruch 25, **dadurch gekennzeichnet, dass** die Trennstege (4) in dem ersten Gravurbereich rechtwinklig zu den Trennstegen (4) in dem zweiten Gravurbereich ausgerichtet sind.

27. Druckplatte nach einem der Ansprüche 24 bis 26, **dadurch gekennzeichnet, dass** der erste Gravurbereich eine andere Gravurtiefe (t) aufweist als der zweite Gravurbereich.

28. Druckplatte nach einem der Ansprüche 24 bis 27, **dadurch gekennzeichnet, dass** die Oberkanten (5) der Trennstege in dem ersten Gravurbereich einen größeren gegenseitigen Abstand (d) aufweisen als die Oberkanten (5) der Trennstege in dem zweiten Gravurbereich.

29. Druckplatte nach einem der Ansprüche 24 bis 28, **dadurch gekennzeichnet, dass** die Oberkanten (5) der Trennstege in dem zweiten Gravurbereich einen größeren Abstand (a) zur Druckplattenoberfläche (2) aufweisen als die Oberkanten (5) der Trennstege in dem ersten Gravurbereich.

30. Druckplatte nach einem der Ansprüche 24 bis 29, **dadurch gekennzeichnet, dass** der erste und zweite Gravurbereich aneinander grenzen.

31. Verfahren zur Herstellung eines Datenträgers mit im Stichtiefdruckverfahren erzeugtem Druckbild umfassend mindestens einen eine Farbschicht aufweisenden Druckbildbereich mit einer Fläche von mehr als einem Quadratmillimeter, wobei die Farbschicht den Druckbildbereich vollflächig bedeckt, die lateralen Abmessungen wie Länge und Breite der Fläche größer als 0,5 mm sind und die Farbschicht entlang einer Richtung mindestens eine Einkerbung aufweist an der die Farbschichtdicke ein Minimum durchläuft unter Verwendung einer Stichtiefdruckplatte (1) nach Anspruch 1.

32. Verfahren nach Anspruch 31, **dadurch gekennzeichnet, dass** die lateralen Abmessungen wie Länge und Breite der Fläche größer als 1mm sind.

33. Verfahren nach Anspruch 31 oder 32, **gekennzeichnet durch** ein Oberflächenrelief der Farbschicht, wobei das Oberflächenrelief eine Feinstruktur mit sich regelmäßig wiederholenden Strukturelementen aufweist.

34. Verfahren nach Anspruch 33, **dadurch gekennzeichnet, dass** sich die Strukturelemente in einem Abstand wiederholen, der kleiner als 0,5 mm ist.

35. Verfahren nach Anspruch 33 oder 34, **dadurch gekennzeichnet, dass** die Feinstruktur ein Raster oder regelmäßiges Muster bildet.

36. Verfahren nach Anspruch 35, **dadurch gekennzeichnet, dass** das Raster ein Linien- oder Kreuzlinienraster ist.

37. Verfahren nach Anspruch 35 oder 36, **dadurch gekennzeichnet, dass** die Feinstruktur ein Raster bildet, bei dem die Linienbreite weniger als 150 µm beträgt.

38. Verfahren nach einem der Ansprüche 33 bis 37, **gekennzeichnet durch** mindestens einen ersten Druckbildbereich mit einer ersten Feinstruktur und einen zweiten Druckbildbereich mit einer zweiten, gegenüber der ersten Feinstruktur unterschiedlichen Feinstruktur.

39. Verfahren nach Anspruch 38, **dadurch gekennzeichnet, dass** die ersten und zweiten Druckbildbereiche ein oder mehrere Schriftzeichen oder ein Bild darstellen.

40. Verfahren nach Anspruch 38 oder 39, **dadurch gekennzeichnet, dass** die Feinstruktur des ersten Druckbildbereiches eine andere Orientierung aufweist als die Feinstruktur des zweiten Druckbildbereichs.

41. Verfahren nach einem der Ansprüche 38 bis 40, **dadurch gekennzeichnet, dass** sich die Feinstrukturen des ersten und des zweiten Druckbildbereichs durch unterschiedliche Linienbreiten unterscheiden.

42. Verfahren nach einem der Ansprüche 38 bis 41, **dadurch gekennzeichnet, dass** sich der erste und der zweite Druckbildbereich durch unterschiedliche Farbschichtdicken unterscheiden.

43. Verfahren zum Herstellen einer Stichtiefdruckplatte (1) zum vollflächigen Bedrucken einer großen Fläche im Stichtiefdruckverfahren, umfassend die Schritte,
- Zurverfügungstellen einer Druckplatte mit einer Druckplattenoberfläche (2) und
- Gravieren mindestens eines der zu bedruckenden großen Fläche entsprechenden Gravurbereichs in die Druckplattenoberfläche (2) mit einem Gravurwerkzeug derart, dass Trennstege (4) stehen bleiben, die im Gravurbereich aufragen und den Gravurbereich in Teilbereiche aufteilen, wobei das Verhältnis (b:t) zwischen Trennsteghöhe (b) und Gravurtiefe (t) im Bereich von 0,5 bis 1 liegt, und dass die Trennstege (4) durch die Gravierung so gestaltet werden, dass sie im Querschnitt betrachtet keilförmig spitz zulaufen und keine Flächen in Höhe der Druckplattenoberfläche (2) aufweisen.

44. Verfahren nach Anspruch 44, **dadurch gekennzeichnet, dass** die gravierten Bereiche als Gravurlinien und/oder großflächige Gravurelemente graviert werden.

45. Verfahren nach Anspruch 45, **dadurch gekennzeichnet, dass** die Gravurlinien breiter als 0,5 mm, bevorzugt breiter als 1,0 mm sind.

46. Verfahren nach einem der Ansprüche 44 bis 46, **dadurch gekennzeichnet, dass** die gravierten Bereiche als Gravurlinien graviert werden, und die Trennstege (4) quer zur Gravurlinie ausgebildet werden, so dass aneinander gereihte Teilabschnitte entstehen, und die Trennstege quer oder diagonal zur Wischrichtung verlaufen.

47. Verfahren nach einem der Ansprüche 44 bis 46, **dadurch gekennzeichnet, dass** die gravierten Bereiche als Gravurlinien graviert werden, und die Trennstege parallel zur Gravurlinie ausgebildet werden und quer oder diagonal zur Wischrichtung verlaufen.

48. Verfahren nach Anspruch 44, **dadurch gekennzeichnet, dass** die Trennstege (4) eine gleichmäßige Feinstruktur in Form eines Rasters oder regelmäßigen Musters bilden.

49. Verfahren nach Anspruch 49, **dadurch gekennzeichnet, dass** das Raster ein Linien-, Punkt- oder Kreuzlinienraster ist.

50. Verfahren nach Anspruch 50, **dadurch gekennzeichnet, dass** das Kreuzlinienraster aus einer ersten Gravur mit parallelen, vorzugsweise geraden Gravurlinien und einer der ersten Gravur überlagerten zweiten Gravur mit parallelen, vorzugsweise geraden Gravurlinien gebildet wird.

51. Verfahren nach Anspruch 51, **dadurch gekennzeichnet, dass** die Linien der ersten und zweiten Gravur zueinander einen Winkel zwischen 20° und 90°, insbesondere von 40° bis 70° bilden.

52. Verfahren nach einem der Ansprüche 44 bis 50, **dadurch gekennzeichnet, dass** die Trennstege (4) mit Flankenwinkeln (α) im Bereich von 15° bis 60° bezogen auf die Lotrechte zur Druckplattenoberfläche (2) erzeugt werden.

53. Verfahren nach Anspruch 53, **dadurch gekennzeichnet, dass** die Trennstege mit Flankenwinkeln (α) im Bereich von 30° bis 50° erzeugt werden.

54. Verfahren nach Anspruch 53 oder 54, **dadurch gekennzeichnet, dass** zum Gravieren ein Gravurwerkzeug mit entsprechendem Flankenwinkel (α) verwendet wird.

55. Verfahren nach Anspruch 55, **dadurch gekennzeichnet, dass** zum Gravieren ein spitz zulaufender rotierender Stichel verwendet wird.

56. Verfahren nach einem der Ansprüche 44 bis 56, **dadurch gekennzeichnet, dass** eine erste Gravur in die Druckplattenoberfläche (2) graviert wird und dass eine zweite Gravur benachbart zur ersten Gravur so in die Druckplattenoberfläche (2) graviert wird, dass zwischen der ersten und der zweiten Gravur ein in Höhe der Druckplattenoberfläche (2) oder geringfügig darunter spitz zulaufender Trennsteg (4) stehen bleibt.

57. Verfahren nach einem der Ansprüche 44 bis 58, **dadurch gekennzeichnet, dass** der gegenseitige maximale Abstand (d) der Trennstege (4) kleiner als 500 µm ist.

58. Verfahren nach Anspruch 59, **dadurch gekennzeichnet, dass** der gegenseitige maximale Abstand (d) der Trennstege (4) 20 µm bis 150 µm beträgt.

59. Verfahren nach einem der Ansprüche 44 bis 60, **dadurch gekennzeichnet, dass** innerhalb einer Gravur Trennstege (4) mit unterschiedlicher Höhe vorgesehen sind.

60. Verfahren nach einem der Ansprüche 44 bis 60, **dadurch gekennzeichnet, dass** der in die Druckplattenoberfläche (2) eingravierte Gravurbereich eine Gravurtiefe im Bereich von 5 µm bis 150 µm aufweist.

61. Verfahren nach Anspruch 62, **dadurch gekennzeichnet, dass** die Gravurtiefe im Bereich von 10 µm bis 60 µm liegt.

62. Verfahren nach einem der Ansprüche 49 bis 63, **dadurch gekennzeichnet, dass** die Trennstege (4) durch parallele Anordnung eine linienförmige Feinstruktur bilden.

63. Verfahren nach einem der Ansprüche 49 bis 64, **dadurch gekennzeichnet, dass** in mindestens einem ersten Gravurbereich eine erste Feinstruktur eingraviert wird und in mindestens einem zweiten Gravurbereich eine zweite, zur ersten Feinstruktur unterschiedliche Feinstruktur eingraviert wird.

64. Verfahren nach Anspruch 63, **dadurch gekennzeichnet, dass** die Trennstege (4) in dem ersten Gravurbereich mit einer anderen Orientierung erzeugt werden als die Trennstege (4) in dem zweiten Gravurbereich.

65. Verfahren nach Anspruch 64, **dadurch gekennzeichnet, dass** die Trennstege (4) in dem ersten Gravurbereich rechtwinklig zu den Trennstegen (4) in dem zweiten Gravurbereich ausgerichtet werden.

66. Verfahren nach einem der Ansprüche 63 bis 65, **dadurch gekennzeichnet, dass** der erste Gravurbereich mit einer anderen Gravurtiefe (t) graviert wird als der zweite Gravurbereich.

67. Verfahren nach einem der Ansprüche 63 bis 66, **dadurch gekennzeichnet, dass** die Trennstege (4) in dem ersten Gravurbereich in einem größeren maximalen Abstand (d) zueinander angeordnet werden als die Trennstege in dem zweiten Gravurbereich.

68. Verfahren nach einem der Ansprüche 63 bis 67, **dadurch gekennzeichnet, dass** die Oberkanten (5) der Trennstege (4) in dem zweiten Gravurbereich mit einem größeren Abstand (a) zur Druckplattenoberfläche (2) erzeugt werden als die Oberkanten (5) der Trennstege in dem ersten Gravurbereich.

## Claims

1. An intaglio printing plate (1) for all-over printing of contiguous printed image areas, the printed image being incorporated into the printing plate surface (2) in the form of an engraving (3), **characterized in that** partitions (4) are provided in the engraved, ink-receiving areas so as to divide said engraved areas into partial areas, said partitions (4) being designed so as not to have any areas at the level of the printing plate surface, and the ratio (*b:t*) between partition height (*b*) and engraving depth (*t*) being in the range of 0.5 to 1, the form of the partitions tapering in a wedge shape, viewed in cross section.

2. A printing plate according to claim 1, **characterized in that** the engraved areas are engraved lines and/or large-area engraved elements.

3. A printing plate according to claim 2, **characterized in that** the engraved lines are wider than 0.5 millimeters, preferably wider than 1.0 millimeter.

4. A printing plate according to any of claims 1 to 3, **characterized in that** the engraved areas are engraved lines, and the partitions (4) extend transversely to the engraved line so as to form adjacent partial portions, and the partitions (4) extend transversely or diagonally to the wiping direction.

5. A printing plate according to any of claims 1 to 3, **characterized in that** the engraved areas are engraved lines, and the partitions extend parallel to the engraved line and transversely or diagonally to the wiping direction.

6. A printing plate according to claim 1, **characterized in that** the partitions (4) are disposed in the engraved area so as to form a uniform fine structure in the form of a screen or regular pattern.

7. A printing plate according to claim 6, **characterized in that** the screen is a line screen or cross-line screen.

8. A printing plate according to claim 7, **characterized in that** the cross-line screen consists of a first engraving with parallel, preferably straight, engraved lines and a second engraving with parallel, preferably straight, engraved lines superimposed on the first engraving.

9. A printing plate according to claim 8, **characterized in that** the lines of the first and second engravings form with each other an angle between 20° and 90°, in particular 40° to 70°.

10. A printing plate according to any of claims 1 to 9, **characterized in that** the upper edges of the partitions (4) are disposed at a mutual distance (*d*) which is greater than or equal to the contact width of an engraving tool used for engraving the engraved area.

11. A printing plate according to any of claims 1 to 10, **characterized in that** the mutual distance (*d*) of the upper edges (5) of the partitions is smaller than 500 microns.

12. A printing plate according to claim 11, **characterized in that** the mutual distance (*d*) of the upper edges (5) of the partitions (4) is 20 microns to 150 microns.

13. A printing plate according to claim 12, **characterized in that** the mutual distance (*d*) of the upper edges (5) of the partitions (4) is 50 microns.

14. A printing plate according to any of claims 1 to 13, **characterized in that** the upper edges (5) of the partitions (4) have a lowering (*a*) of at least 2 microns to 5 microns over the printing plate surface (2).

15. A printing plate according to any of claims 1 to 14, **characterized in that** the partitions (4) have a partition height (*b*) in the range of 3 microns to 150 microns.

16. A printing plate according to claim 15, **characterized in that** the partition height (*b*) is in the range of 8 microns to 60 microns.

17. A printing plate according to any of claims 1 to 16, **characterized in that** the engraving depth (*t*) is between 5 microns and 150 microns.

18. A printing plate according to claim 17, **characterized in that** the engraving depth (*t*) is between 10 microns and 60 microns.

19. A printing plate according to any of claims 1 to 18, **characterized in that** the partitions (4) have flanks with flank angles (α) in the range of 15° to 60° based on the perpendicular to the printing plate surface (2).

20. A printing plate according to claim 19, **characterized in that** the partitions (4) have flanks with flank angles (α) in the range of 30° to 50°.

21. A printing plate according to any of claims 1 to 20, **characterized in that** the partitions (4) form a linear fine structure through their parallel arrangement.

22. A printing plate according to claim 21, **characterized in that** the printing plate (1) is adapted for use with a printing cylinder such that the linear fine structure is substantially parallel to the rotation axis of the printing cylinder.

23. A printing plate according to any of claims 1 to 22, **characterized in that** both the length and the width of the engraved area are more than one millimeter.

24. A printing plate according to any of claims 1 to 23, **characterized in that** at least a first engraved area and a second engraved area are provided which differ by different designs of the partitions (4) and/or partition arrangements.

25. A printing plate according to claim 24, **characterized in that** the partitions (4) in the first engraved area have a different orientation from the partitions (4) in the second engraved area.

26. A printing plate according to claim 25, **characterized in that** the partitions (4) in the first engraved area are aligned at right angles to the partitions (4) in the second engraved area.

27. A printing plate according to any of claims 24 to 26, **characterized in that** the first engraved area has a different engraving depth (t) from the second engraved area.

28. A printing plate according to any of claims 24 to 27, **characterized in that** the upper edges (5) of the partitions in the first engraved area have a greater mutual distance (*d*) than the upper edges (5) of the partitions in the second engraved area.

29. A printing plate according to any of claims 24 to 28, **characterized in that** the upper edges (5) of the partitions in the second engraved area have a greater distance (*a*) from the printing plate surface (2) than the upper edges (5) of the partitions in the first engraved area.

30. A printing plate according to any of claims 24 to 29, **characterized in that** the first and second engraved areas adjoin each other.

31. A method for producing a data carrier with a printed image produced by the intaglio printing process and comprising at least one printed image area having an ink layer and a surface area of more than one square millimeter, the ink layer covering the complete printed image area, the lateral dimensions such as length and width of the area being greater than 0.5 millimeters, and the ink layer having along one direction at least one notch on which the ink layer thickness passes through a minimum, using an intaglio printing plate (1) according to claim 1.

32. A method according to claim 31, **characterized in that** the lateral dimensions such as length and width of the area are greater than one millimeter.

33. A method according to claim 31 or 32, **characterized by** a surface relief of the ink layer, the surface relief having a fine structure with regularly recurring structural elements.

34. A method according to claim 33, **characterized in that** the structural elements recur at a distance smaller than 0.5 millimeters.

35. A method according to claim 33 or 34, **characterized in that** the fine structure forms a screen or regular pattern.

36. A method according to claim 35, **characterized in that** the screen is a line screen or cross-line screen.

37. A method according to claim 35 or 36, **characterized in that** the fine structure forms a screen wherein the line width is less than 150 microns.

38. A method according to any of claims 33 to 37, **characterized by** at least a first printed image area with a first fine structure and a second printed image area with a second fine structure different from the first fine structure.

39. A method according to claim 38, **characterized in that** the first and second printed image areas represent one or more characters or a picture.

40. A method according to claim 38 or 39, **characterized in that** the fine structure of the first printed image area has a different orientation from the fine structure of the second printed image area.

41. A method according to any of claims 38 to 40, **characterized in that** the fine structures of the first and the second printed image areas differ by different line widths.

42. A method according to any of claims 38 to 41, **characterized in that** the first and second printed image areas differ by different ink layer thicknesses.

43. A method for producing an intaglio printing plate (1) for all-over printing of a large area by the intaglio printing process comprising the steps of:
- providing a printing plate with a printing plate surface (2), and
- engraving at least one engraved area corresponding to the large area to be printed into the printing plate surface (2) with an engraving tool such that leave partitions (4) are left that rise up in the engraved area and divide the engraved area into partial areas, the ratio (*b:t*) between partition height (*b*) and engraving depth (*t*) being in the range of 0.5 to 1, and that the partitions (4) are designed by the engraving so as to taper in a wedge shape, viewed in cross section, and not to have any areas at the level of the printing plate surface (2).

44. A method according to claim 44, **characterized in that** the engraved areas are engraved as engraved lines and/or large-area engraved elements.

45. A method according to claim 45, **characterized in that** the engraved lines are wider than 0.5 millimeters, preferably wider than 1.0 millimeter.

46. A method according to any of claims 44 to 46, **characterized in that** the engraved areas are engraved as engraved lines, and the partitions (4) extend transversely to the engraved line so as to form adjacent partial portions, and the partitions extend transversely or diagonally to the wiping direction.

47. A method according to any of claims 44 to 46, **characterized in that** the engraved areas are engraved as engraved lines, and the partitions are formed parallel to the engraved line and extend transversely or diagonally to the wiping direction.

48. A method according to claim 44, **characterized in that** the partitions (4) form a uniform fine structure in the form of a screen or regular pattern.

49. A method according to claim 49, **characterized in that** the screen is a line screen, dot screen or cross-line screen.

50. A method according to claim 50, **characterized in that** the cross-line screen is formed of a first engraving with parallel, preferably straight, engraved lines and a second engraving with parallel, preferably straight, engraved lines superimposed on the first engraving.

51. A method according to claim 51, **characterized in that** the lines of the first and second engravings form with each other an angle between 20° and 90°, in particular 40° to 70°.

52. A method according to any of claims 44 to 50, **characterized in that** the partitions (4) are produced with flank angles (α) in the range of 15° to 60° based on the perpendicular to the printing plate surface (2).

53. A method according to claim 53, **characterized in that** the partitions are produced with flank angles (α) in the range of 30° to 50°.

54. A method according to claim 53 or 54, **characterized in that** an engraving tool with a corresponding flank angle (α) is used for engraving.

55. A method according to claim 55, **characterized in that** a tapered rotating chisel is used for engraving.

56. A method according to any of claims 44 to 56, **characterized in that** a first engraving is engraved into the printing plate surface (2), and a second engraving is engraved into the printing plate surface (2) adjacent to the first engraving so as to leave between the first and second engravings a partition (4) tapering at the level of the printing plate surface (2) or slightly therebelow.

57. A method according to any of claims 44 to 58, **characterized in that** the mutual maximum distance (*d*) of the partitions (4) is smaller than 500 microns.

58. A method according to claim 59, **characterized in that** the mutual maximum distance (*d*) of the partitions (4) is 20 microns to 150 microns.

59. A method according to any of claims 44 to 60, **characterized in that** partitions (4) with different heights are provided within an engraving.

60. A method according to any of claims 44 to 60, **characterized in that** the engraved area engraved into the printing plate surface (2) has an engraving depth in the range of 5 microns to 150 microns.

61. A method according to claim 62, **characterized in that** the engraving depth is in the range of 10 microns to 60 microns.

62. A method according to any of claims 49 to 63, **characterized in that** the partitions (4) form a linear fine structure through their parallel arrangement.

63. A method according to any of claims 49 to 64, **characterized in that** a first fine structure is engraved in at least a first engraved area, and a second fine structure different from the first fine structure is engraved in at least a second engraved area.

64. A method according to claim 63, **characterized in that** the partitions (4) in the first engraved area are produced with a different orientation from the partitions (4) in the second engraved area.

65. A method according to claim 64, **characterized in that** the partitions (4) in the first engraved area are aligned at right angles to the partitions (4) in the second engraved area.

66. A method according to any of claims 63 to 65, **characterized in that** the first engraved area is engraved with a different engraving depth (*t*) from the second engraved area.

67. A method according to any of claims 63 to 66, **characterized in that** the partitions (4) in the first engraved area are disposed at a greater maximum mutual distance (*d*) than the partitions in the second engraved area.

68. A method according to any of claims 63 to 67, **characterized in that** the upper edges (5) of the partitions (4) in the second engraved area are produced at a greater distance (*a*) from the printing plate surface (2) than the upper edges (5) of the partitions in the first engraved area.

## Revendications

1. Plaque (1) d'impression en taille-douce gravée ou héliogravure pour l'impression en plein format de zones d'image d'impression contiguës, dans laquelle l'image à imprimer est réalisée sous la forme d'une gravure (3) de la surface (2) de la plaque d'impression, **caractérisée en ce que**, dans les zones gravées, recevant de l'encre, sont prévues des nervures de séparation (4), les zones gravées se subdivisant en zones partielles, et **en ce que** les nervures de séparation (4) présentant une configuration telle qu'elles ne présentent aucune surface à la hauteur de la surface de la plaque d'impression, et le rapport (b: t) entre la hauteur des nervures de séparation (b) et la profondeur de gravure (t) est dans la plage de 0,5 à 1 de sorte que les nervures de séparation, vue en section transversale, ont une allure en pointe et se rejoignent selon une forme en coin.

2. Plaque d'impression selon la revendication 1, **caractérisée en ce que** les zones gravées sont des lignes de gravure et/ou des éléments de gravure de grande surface.

3. Plaque d'impression selon la revendication 2, **caractérisée en ce que** les lignes de gravure sont plus larges que 0,5 mm, de préférence plus larges que 1,0 mm.

4. Plaque d'impression selon l'une des revendications 1 à 3, **caractérisée en ce que** les zones gravées sont des lignes de gravure et **en ce que** les nervures de séparation (4) s'étendent transversalement par rapport à la ligne de gravure, de sorte qu'il apparaisse des tronçons partiels mutuellement alignés en rangées, et **en ce que** les nervures de séparation (4) s'étendent transversalement ou en diagonale par rapport à la direction d'essuyage.

5. Plaque d'impression selon l'une des revendications 1 à 3, **caractérisée en ce que** les zones gravées sont des lignes de gravure, et les nervures de séparation s'étendent parallèlement à la ligne de gravure et transversalement ou en diagonale par rapport à la direction d'essuyage.

6. Plaque d'impression selon la revendication 1, **caractérisé en ce que** les nervures de séparation (4) sont disposées dans la zone de gravure de manière telle qu'elles forment une structure fine régulière sous la forme d'un réseau ou d'un modèle régulier.

7. Plaque d'impression selon la revendication 6, **caractérisée en ce que** le réseau est un réseau de lignes ou de lignes croisées.

8. Plaque d'impression selon la revendication 7, **caractérisée en ce que** le réseau à lignes croisées est composé d'une première gravure, ayant des lignes de gravures parallèles, de préférence rectilignes, et d'une deuxième gravure superposée à la première gravure, ayant des lignes de gravure parallèles, de préférence rectilignes.

9. Plaque d'impression selon la revendication 8, **caractérisée en ce que** les lignes de la première et de la deuxième gravure forment entre elles un angle compris entre 20° et 90°, en particulier un angle de 40° à 70°.

10. Plaque d'impression selon l'une des revendications 1 à 9, **caractérisée en ce que** les arêtes supérieures des nervures de séparation (4) sont disposées à une distance (d) mutuelle, supérieure ou égale à la largeur de creusement d'un outil de gravure utilisé pour graver la zone de gravure.

11. Plaque d'impression selon l'une des revendications 1 à 10, **caractérisée en ce que** l'espacement (d) mutuel des arêtes supérieures (5) des nervures de séparation (4) est inférieur à 500 µm.

12. Plaque d'impression selon la revendication 11, **caractérisée en ce que** l'espacement (d) mutuel des arêtes supérieures (5) des nervures de séparation (4) est de 20 µm à 150 µm.

13. Plaque d'impression selon la revendication 12, **caractérisée en ce que** l'espacement (d) mutuel des arêtes supérieures (5) des nervures de séparation (4) est de 50 µm.

14. Plaque d'impression selon l'une des revendications 1 à 13, **caractérisée en ce que** les arêtes supérieures (5) des nervures de séparation (4) présentent un décrochement en creux (a) d'au moins 2 µm à 5 µm par rapport à la surface supérieure (2) de la plaque d'impression.

15. Plaque d'impression selon l'une des revendications 1 à 14, **caractérisée en ce que** les nervures de séparation (4) présentent une hauteur (b) de nervure de séparation comprise entre 3 µm et 150 µm.

16. Plaque d'impression selon la revendication 15, **caractérisée en ce que** la hauteur (b) de nervure de séparation est dans la plage de 8 µm à 60 µm.

17. Plaque d'impression selon l'une des revendications 1 à 16, **caractérisée en ce que** la profondeur de gravure (t) est comprise entre 5 µm et 150 µm.

18. Plaque d'impression selon la revendication 17, **caractérisée en ce que** la profondeur de gravure (t) est comprise entre 10 µm et 60 µm.

19. Plaque d'impression selon l'une des revendications 1 à 18, **caractérisée en ce que** les nervures de séparation (4) présentent des flancs ayant des angles de flanc (α) dans la plage de 15° à 60° par rapport aux verticales à la surface supérieure de la plaque d'impression (2).

20. Plaque d'impression selon la revendication 19, **caractérisée en ce que** les nervures de séparation (4) présentent des flancs ayant des angles de flancs (α) dans la plage de 30° à 50°.

21. Plaque d'impression selon l'une des revendications 1 à 20, **caractérisée en ce que** les nervures de séparation (4) forment, par un agencement parallèle, une structure fine à forme linéaire.

22. Plaque d'impression selon la revendication 21, **caractérisée en ce que** la plaque d'impression (1) est apte à être utilisée avec un cylindre d'impression, de manière que la structure fine de forme linéaire soit sensiblement parallèle à l'axe de rotation du cylindre d'impression.

23. Plaque d'impression selon l'une des revendications 1 à 22, **caractérisée en ce que** tant la longueur, qu'également la largeur de la zone de gravure est supérieure à 1 mm.

24. Plaque d'impression selon l'une des revendications 1 à 23, **caractérisée en ce que** sont prévues au moins une première zone de gravure et une deuxième zone de gravure, se distinguant par la différence de configuration des nervures de séparation (4) et/ou de l'agencement des nervures de séparation.

25. Plaque d'impression selon la revendication 24, **caractérisée en ce que** les nervures de séparation (4) situées dans la première zone de gravure présentent une autre orientation que les nervures de séparation (4) situées dans la deuxième zone de gravure.

26. Plaque d'impression selon la revendication 25, **caractérisée en ce que** les nervures de séparation (4) situées dans la première zone de gravure sont orientées à angle droit par rapport aux nervures de séparation (4) situées dans la deuxième zone de gravure.

27. Plaque d'impression selon l'une des revendications 24 à 26, **caractérisée en ce que** la première zone de gravure présente une profondeur de gravure (t) différente de celle de la deuxième zone de gravure.

28. Plaque d'impression selon l'une des revendications 24 à 27, **caractérisée en ce que** les arêtes supérieures (5) des nervures de séparation situées dans la première zone de gravure présentent un espacement mutuel (d) supérieur à celui des arêtes supérieures (5) des nervures de séparation situées dans la deuxième zone de gravure.

29. Plaque d'impression selon l'une des revendications 24 à 28, **caractérisée en ce que** les arêtes supérieures (5) des nervures de séparation situées dans la deuxième zone de gravure présentent, par rapport à la surface (2) de la plaque d'impression, un espacement (a) supérieur à celui des arêtes supérieures (5) des nervures de séparation situées dans la première zone de gravure.

30. Plaque d'impression selon l'une des revendications 24 à 29, **caractérisée en ce que** la première et la deuxième zones de gravure se délimite mutuellement.

31. Procédé de fabrication d'un support de données en utilisant une plaque (1) d'impression en taille-douce selon la revendication 1, avec une image d'impression générée par un procédé d'impression en taille-douce gravée ou héliogravure, comprenant au moins une zone d'image à imprimer présentant au moins une couche d'encre, avec une surface supérieure à 1 mm², la couche d'encre recouvrant complètement la zone d'image d'impression, les dimensions latérales de la surface, telles que la longueur et la largeur, sont supérieures à 0,5 mm, et la couche d'encre présente selon une direction au moins une entaille sur laquelle l'épaisseur de couche d'encre passe par un minimum.

32. Procédé selon la revendication 31, **caractérisé en ce que** les dimensions latérales de la surface, telles que la longueur et la largeur, sont supérieures à 1 mm.

33. Procédé selon la revendication 31 ou 32, **caractérisé par** un relief de surface de la couche d'encre, le relief de surface présentant une structure fine avec des éléments de structure se répétant régulièrement.

34. Procédé selon la revendication 33, **caractérisé en ce que** les éléments de structure se répètent à un espacement inférieur à 0,5 mm.

35. Procédé selon la revendication 33 ou 34, **caractérisé en ce que** la structure fine forme un réseau ou un modèle régulier.

36. Procédé selon la revendication 35, **caractérisé en ce que** le réseau est un réseau de lignes ou de lignes croisées.

37. Procédé selon la revendication 35 ou 36, **caractérisé en ce que** la structure fine forme un réseau dans lequel la largeur de ligne est inférieure à 150 µM.

38. Procédé selon l'une des revendications 33 à 37, **caractérisé par** au moins une première zone d'image d'impression, présentant une première structure fine, et une deuxième zone d'image d'impression, présentant une deuxième structure fine, différente de la première structure fine.

39. Procédé selon la revendication 38, **caractérisé en ce que** la première et la deuxième zones d'image d'impression forment un ou plusieurs caractères d'écriture ou une image.

40. Procédé selon la revendication 38 ou 39, **caractérisé en ce que** la structure fine de la première zone d'image d'impression présente une autre orientation que la structure fine de la deuxième zone d'image d'impression.

41. Procédé selon la revendication 38 à 40, **caractérisé en ce que** les structures fines de la première et de la deuxième zones d'image d'impression de distinguent par des largeurs de ligne différentes.

42. Procédé selon l'une des revendications 38 à 41, **caractérisé en ce que** la première et la deuxième zones d'image d'impression de distinguent par des épaisseurs de couche d'encre différentes.

43. Procédé de fabrication d'une plaque (1) d'impression en taille douce gravée ou pour héliogravure pour l'impression en plein format d'une grande surface dans un procédé d'impression par héliogravure, comprenant les étapes consistant :
- à mettre à disposition une plaque d'impression munie d'une surface de plaque d'impression (2), et
- à graver au moins une zone de gravure correspondant à la grande surface à imprimer, dans la surface (2) de la plaque d'impression, avec un outil de gravure, de sorte que subsistent des nervures de séparation (4), qui ressortent dans la zone de gravure et subdivisent la zone de gravure en des zones partielles dans lequel le rapport (b : t) entre la hauteur (b) des nervures de séparation et la profondeur de gravure (t) est dans la plage de 0,5 à 1, et que les nervures de séparation (4), présentant, à la suite du processus de gravure, une conformation telle que, vue en section transversale, elles ont une allure en pointe et se rejoignent selon une forme en coin et ne comportent aucune surface à la hauteur de la surface (2) de la plaque d'impression.

44. Procédé selon la revendication 44, **caractérisé en ce que** les zones gravées sont gravées sous forme de lignes de gravure et/ou d'éléments de gravure à grande surface.

45. Procédé selon la revendication 45, **caractérisé en ce que** les lignes de gravure présentent une largeur supérieure à 0,5 mm, de préférence supérieure à 1,0 mm.

46. Procédé selon l'une des revendications 44 à 46, **caractérisé en ce que** les zones gravées sont gravées sous la forme de lignes de gravure, et **en ce que** la nervure de séparation (4) est réalisée transversalement par rapport à la ligne de gravure, de sorte à faire apparaître des tronçons partiels mutuellement alignés, et **en ce que** les nervures de séparation s'étendent transversalement ou en diagonale par rapport à la direction d'essuyage.

47. Procédé selon l'une des revendications 44 à 46, **caractérisé en ce que** les zones gravées sont gravées en tant que lignes de gravures, et **en ce que** les nervures de séparation sont réalisées parallèlement à la ligne de gravure et s'étendent transversalement ou en diagonale par rapport à la direction d'essuyage.

48. Procédé selon la revendication 44, **caractérisé en ce que** les nervures de séparation (4) forment une structure fine régulière sous la forme d'un réseau ou d'un modèle régulier.

49. Procédé selon la revendication 49, **caractérisé en ce que** le réseau est un réseau de lignes croisées, de points ou de lignes croisées.

50. Procédé selon la revendication 50, **caractérisé en ce que** le réseau à lignes croisées est formé d'une première gravure ayant des lignes de gravure parallèles, de préférence rectilignes, et d'une deuxième gravure, superposée à la première gravure, ayant des lignes de gravure parallèles de préférence rectilignes.

51. Procédé selon la revendication 51, **caractérisé en ce que** les lignes de la première et de la deuxième gravure forment entre elles un angle compris entre 20° et 90°, en particulier de 40° à 70°.

52. Procédé selon l'une des revendications 44 à 50, **caractérisé en ce que** les nervures de séparation (4) sont générées avec des angles de flanc (α) dans la plage de 15° à 60° par rapport aux perpendiculaires à la surface (2) de la plaque d'impression.

53. Procédé selon la revendication 53, **caractérisé en ce que** les nervures de séparation sont produites avec des angles de flanc (α) dans la plage de 30° à 50°.

54. Procédé selon la revendication 53 ou 54, **caractérisé en ce qu'**on utilise pour la gravure un outil de gravure ayant un angle de flanc (α) correspondant.

55. Procédé selon la revendication 55, **caractérisé en ce qu'**on utilise pour la gravure un burin de gravure pointu tournant pendant son déplacement.

56. Procédé selon l'une des revendications 44 à 56, **caractérisé en ce qu'**une première gravure est gravée dans la surface (2) de la plaque d'impression, et **en ce qu'**une deuxième gravure voisine de la première gravure, est gravée dans la surface (2) de la plaque d'impression de manière qu'entre la première et la deuxième gravures, subsiste une nervure de séparation (4) à allure en pointe, située au niveau de la surface supérieure (2) de la plaque d'impression ou légèrement au-dessous.

57. Procédé selon l'une des revendications 44 à 58, caractérisé en que l'espacement (d) maximal mutuel des nervures de séparation (4) est inférieur à 500 µm.

58. Procédé selon la revendication 59, **caractérisé en ce que** l'espacement (d) maximal mutuel des nervures de séparation (4) est de 20 µm à 150 µm.

59. Procédé selon l'une des revendications 44 à 60, **caractérisé en ce qu'**à l'intérieur d'une gravure, sont prévues des nervures de séparation (4) de hauteurs différentes.

60. Procédé selon l'une des revendications 44 à 60, **caractérisé en ce que** la zone de gravure gravée en creux dans la surface (2) de la plaque d'impression présente une profondeur de gravure comprise entre 5 µm et 150 µ.

61. Procédé selon la revendication 62, **caractérisé en ce que** la profondeur de gravure est comprise entre 10 µm et 60 µm.

62. Procédé selon l'une des revendications 49 à 63, **caractérisé en ce que** les nervures de séparation (4) forment par agencement parallèle une structure fine en forme de lignes.

63. Procédé selon l'une des revendications 49 à 64, **caractérisé en ce que** dans au moins une première zone de gravure est gravée en creux une première structure fine, et **en ce que** dans au moins une deuxième zone de gravure est gravée en creux une deuxième structure fine, différente de la première structure fine.

64. Procédé selon la revendication 63, **caractérisé en ce que** les nervures de séparation (4) sont produites dans la première zone de gravure, avec une autre orientation que les nervures de séparation (4) produites dans la deuxième zone de gravure.

65. Procédé selon la revendication 64, **caractérisé en ce que** les nervures de séparation (4) dans la première zone de gravure, sont orientées à angle droit par rapport aux nervures de séparation (4) situées dans la deuxième zone de gravure.

66. Procédé selon l'une des revendications 63 à 65, **caractérisé en ce que** la première zone de gravure est gravée avec une autre profondeur de gravure (t) que la deuxième zone de gravure.

67. Procédé selon l'une des revendications 63 à 66, caractérisé en ce les nervures de séparation (4) se trouvant dans la première zone de gravure sont à un espacement (d) maximal supérieur à l'espacement entre les nervures de séparation se trouvant dans la deuxième zone de gravure.

68. Procédé selon l'une des revendications 63 à 67, caractérisé en ce les arêtes supérieures (5) des nervures de séparation (4) se trouvant dans la deuxième zone de gravure, sont produites avec un plus grand espacement (a) par rapport à la surface (2) de la plaque d'impression que les arêtes supérieures (5) des nervures de séparation se trouvant dans la première zone de gravure.
